# EUROPÄISCHE PATENTSCHRIFT

(11) **EP 4 105 456 B1**
(45) Veröffentlichungstag und Bekanntmachung des Hinweises auf die Patenterteilung: **03.01.2024**
(21) Anmeldenummer: 22172212.7
(22) Anmeldetag: 09.05.2022
(51) Int. Cl.: F01N 1/08, F01N 1/02, F01N 13/18

(54) **SCHALLDÄMPFER FÜR EINE ABGASANLAGE EINER BRENNKRAFTMASCHINE**
SILENCER FOR AN EXHAUST GAS SYSTEM OF A COMBUSTION ENGINE
SILENCIEUX POUR UN SYSTÈME D'ÉCHAPPEMENT D'UN MOTEUR À COMBUSTION INTERNE

(30) Priorität: 15.06.2021 DE 102021115392
(43) Veröffentlichungstag der Anmeldung: 21.12.2022
(73) Patentinhaber: Purem GmbH, 66539 Neunkirchen (DE)
(72) Erfinder: Müller, Thomas, Breitenbach (DE); Kratz, Philipp, St. Ingbert (DE); Röhr, Benjamin, Esslingen (DE); Uhlemann, Thomas, Esslingen (DE); Mettenleiter, Nicolas, Köngen (DE); Berkemer, Frank, Eningen u.A. (DE)
(74) Vertreter: Ruttensperger Lachnit Trossin Gomoll

(56) Entgegenhaltungen:
- DE-A1-102011 077 183
- DE-A1-102012 206 871
- DE-A1-102015 102 611
- US-A1- 2013 153 329

## Beschreibung

Die vorliegende Erfindung betrifft einen Schalldämpfer für eine Abgasanlage einer Brennkraftmaschine gemäß dem Oberbegriff des Anspruchs 1.

Ein Schalldämpfer gemäß dem Oberbegriff des Anspruchs 1 ist aus der US 2013/0153329 A1 bekannt. Ein Schalldämpfergehäuse dieses bekannten Schalldämpfers ist mit zwei Gehäuseschalen aufgebaut. In einer der beiden Gehäuseschalen ist in einem in Richtung einer Gehäuselängsachse zentralen Bereich eine Auslassöffnung zur Aufnahme eines Auslassrohrs gebildet.

Die DE 10 2011 102 611 A1 offenbart einen Schalldämpfer mit einem mit zwei Gehäuseschalen aufgebauten Schalldämpfergehäuse. Ein Auslassrohr des Schalldämpfers durchsetzt eine in jeder der beiden Gehäuseschalen hälftig ausgebildete Gehäuseöffnung. Ein Einlassrohr des Schalldämpfers durchsetzt eine in einer der Gehäuseschalen ausgebildete Gehäuseöffnung.

Die DE 10 2011 077 183 A1 offenbart einen Schalldämpfer mit einem Wickel-Schalldämpfergehäuse, bei welchem eine Umfangswandung durch ein in Umfangsrichtung um Zwischenwände und Stirnwände gewickeltes Umfangswandungsteil gebildet ist. In dem Umfangswandungsteil sind in verschiedenen Umfangsbereichen Gehäuseöffnungen zur Aufnahme eines Einlassrohrs bzw. eines Auslassrohrs ausgebildet.

Die DE 10 2012 206 871 A1 offenbart einen Schalldämpfer mit einem mit zwei Gehäuseschalen aufgebauten Schalldämpfergehäuse. Eine Gehäuseöffnung zur Aufnahme eines Auslassrohrs ist hälftig in jeder der beiden Gehäuseschalen ausgebildet. In einem Eckbereich von einer der Gehäuseschalen ist eine Gehäuseöffnung gebildet, durch welche ein an einer Innenseite dieser Gehäuseschale festgelegter Abgasrohrstutzen sich hindurch erstreckt.

Es ist die Aufgabe der vorliegenden Erfindung, einen einfach und kostengünstig mit geringem Ausschuss in der Produktion herstellbaren, im Betrieb gleichwohl zuverlässigen Schalldämpfer bereitzustellen.

Erfindungsgemäß wird diese Aufgabe gelöst durch einen Schalldämpfer für eine Abgasanlage einer Brennkraftmaschine gemäß Anspruch 1. Dieser Schalldämpfer umfasst ein einen Schalldämpferinnenraum umgebendes Schalldämpfergehäuse mit wenigstens zwei in einem Angrenzungsbereich aneinander angrenzenden und miteinander verbundenen Gehäuseteilen und wenigstens ein das Schalldämpfergehäuse im Bereich einer im Schalldämpfergehäuse gebildeten Gehäuseöffnung durchsetzendes Auslassrohr, wobei wenigstens eine von einem Auslassrohr durchsetzte Gehäuseöffnung vollständig in einem der Gehäuseteile ausgebildet ist.

Da bei dem erfindungsgemäß aufgebauten Schalldämpfer zumindest im Zusammenhang mit einem, vorzugsweise im Zusammenhang mit jedem Auslassrohr vorgesehen ist, dass dieses das Schalldämpfergehäuse in einem Bereich durchsetzt, in welchem nicht zwei Gehäuseteile des Schalldämpfers aneinander angrenzen, kann die Verbindung eines derartigen Auslassrohrs mit dem Schalldämpfergehäuse als zwei-Teile-Verbindung realisiert werden, in deren Bereich nur dieses Auslassrohr und das Gehäuseteil des Schalldämpfergehäuses miteinander zum Bereitstellen eines gasdichten Abschlusses verbunden werden, welches die von dem Auslassrohr durchsetzte Gehäuseöffnung vollständig bereitstellt. Dieser Vorgang ist wesentlich leichter, mit größerer Zuverlässigkeit und geringerem Ausschuss durchführbar, als ein Verbindungsvorgang, in welchem drei oder vier Teile eines Schalldämpfers bzw. einer Abgasanlage miteinander zu verbinden sind. Gleichzeitig ermöglicht die erfindungsgemäße Ausgestaltung eines Schalldämpfers das Positionieren eines Auslassrohrs mit einem größeren Freiheitsgrad, was auch die bauliche Ausgestaltung im Inneren des Schalldämpfers insbesondere mit Hinblick auf einen leichteren und somit auch kostengünstigeren, raumsparenden Aufbau und auf die Verringerung des Schadstoffausstoßes mit größerem Freiheitsgrad ermöglicht.

Das Schalldämpfergehäuse umfasst zwei jeweils ein Gehäuseteil bereitstellende, in dem Angrenzungsbereich miteinander durch Materialschluss oder/und Formschluss verbundene Gehäuseschalen. Wenigstens eine vollständig in einem der Gehäuseteile ausgebildete Gehäuseöffnung ist in einer der Gehäuseschalen ausgebildet.

Eine insbesondere in einer Längsrichtung eines Schalldämpfers kompakte Bauweise wird dadurch erreicht, dass das Schalldämpfergehäuse eine in Richtung einer Gehäuselängsachse langgestreckte Umfangswandung und an beiden axialen Endbereichen der Umfangswandung eine Stirnwandung aufweist und wenigstens eine vollständig in einem der Gehäuseteile ausgebildete Gehäuseöffnung in der Umfangswandung ausgebildet ist. Da das Schalldämpfergehäuse mit zwei Gehäuseschalen aufgebaut ist, kann dabei jede der Gehäuseschalen jeweils einen Abschnitt der beiden Stirnwandungen und einen Abschnitt der Umfangswandung bereitstellen.

Zur Unterbringung unter dem Unterboden eines Fahrzeugs kann es vorteilhaft sein, wenn das Schalldämpfergehäuse orthogonal zur Gehäuselängsachse abgeflacht ist und wenigstens eine vollständige in einem der Gehäuseteile ausgebildete Gehäuseöffnung in einem eine Breitseite des Schalldämpfergehäuses bereitstellenden Bereich der Umfangswandung ausgebildet ist. Bei Einbau in ein Fahrzeug kann diese Breitseite nach unten orientiert sein, so dass dann, wenn ein derartiger Schalldämpfer eine Endschalldämpfer bildet, aus einem Auslassrohr abgegebenes Abgas in Richtung nach unten ausgestoßen wird.

Für einen leicht zu realisierenden Zusammenbau ist wenigstens eine vollständig in einer der Gehäuseschalen ausgebildete Gehäuseöffnung in einem im Wesentlichen ungekrümmten Bereich der Umfangswandung ausgebildet.

Eine kompakte Bauart wird dadurch unterstützt, dass bei wenigstens einem das Schalldämpfergehäuse im Bereich einer vollständig in einer der Gehäuseschalen ausgebildeten Gehäuseöffnung durchsetzenden Auslassrohr eine Längsmittenachse dieses Auslassrohrs im Bereich seines die Gehäuseöffnung durchsetzenden Längenbereichs bezüglich einer Öffnungsmittenachse angewinkelt ist. Ferner kann hierfür vorgesehen sein, dass wenigstens ein das

Schalldämpfergehäuse im Bereich einer vollständig in einem der Gehäuseteile ausgebildeten Gehäuseöffnung durchsetzendes Auslassrohr in Richtung der Gehäuselängsachse nicht über das Schalldämpfergehäuse hervorsteht. Um eine Anlagewechselwirkung zwischen einem Auslassrohr und dem Schalldämpfergehäuse an einem scharfkantigen Bereich des

Schalldämpfergehäuses zu vermeiden, ist im Bereich wenigstens einer vollständig in einer der Gehäuseschalen ausgebildeten Gehäuseöffnung ein diese Gehäuseöffnung umgebender Randbereich in Richtung von dem Schalldämpferinnenraum weg umgeformt. Das Auslassrohr liegt dann nicht an einer beispielsweise durch Stanzen gebildeten Kante des Schalldämpfergehäuses, sondern an einem durch Umformen gebildeten Flächenbereich an.

Um den den Schalldämpfer verlassenen Abgasstrom in einer definierten Richtung leiten zu können, kann ein wenigstens eine vollständig in einem der Gehäuseteile ausgebildete Gehäuseöffnung durchsetzendes Auslassrohr sich aus dem Schalldämpferinnenraum über den diese Gehäuseöffnung umgebenden Randbereich hinaus erstrecken.

Soll eine sehr kompakte über die Außenkontur eines Fahrzeugs möglichst wenig hervorstehende Form des Schalldämpfers erreicht werden, kann vorgesehen sein, dass ein wenigstens eine vollständig in einem der Gehäuseteile ausgebildete Gehäuseöffnung durchsetzendes Auslassrohr im Wesentlichen bündig mit dem diese Gehäuseöffnung umgebenden Randbereich endet.

Um eine einfach zu realisierende, gasdichte und mechanisch stabile Verbindung zwischen einem Auslassrohr und dem Schalldämpfergehäuse zu erreichen, ist ein wenigstens eine vollständig in einer der Gehäuseschalen ausgebildete Gehäuseöffnung durchsetzendes Auslassrohr mit dem Schalldämpfergehäuse im Bereich des diese Gehäuseöffnung umgebenden Randbereichs durch Verschweißen verbunden.

Bei einer besonders vorteilhaften Ausgestaltung kann ein wenigstens eine vollständig in einer der Gehäuseschalen ausgebildete Gehäuseöffnung durchsetzendes Auslassrohr mit seinem im Bereich der Gehäuseöffnung und außerhalb des Schalldämpferinnenraums sich erstreckenden Längenbereich einstückig ausgebildet sein und eine Abgasaustrittsöffnung zur Abgabe von Abgas zur Umgebung bereitstellen. Dies bedeutet, dass insbesondere auch in demjenigen Bereich, in welchem das Auslassrohr das Schalldämpfergehäuse durchsetzt, nicht zwei Rohrabschnitte zum Bereitstellen des Auslassrohrs miteinander und gegebenenfalls auch dem Schalldämpfergehäuse verbunden werden müssen. Ein üblicherweise vorhandenes und ein zusätzliches Bauteil bereitstellendes Endrohr, welches an das Abgas aus dem Schalldämpferinnenraum herausführende und das Schalldämpfergehäuse durchsetzende Auslassrohr anzubinden ist, ist bei dem erfindungsgemäßen Aufbau daher nicht erforderlich. Auch dies wirkt sich besonders vorteilhaft auf das Gewicht und das Volumen eines Schalldämpfers bzw. einer damit aufgebauten Abgasanlage aus und ermöglicht es, den zur Verfügung stehenden Bauraum effizient insbesondere auch für den Schalldämpfer mit Hinblick auf die Schalldämpfungscharakteristik und den Schadstoffausstoß zu nutzen.

Die Erfindung betrifft ferner eine Abgasanlage für eine Brennkraftmaschine, umfassend einen erfindungsgemäß aufgebauten Schalldämpfer.

Bei einer besonders bevorzugten Ausgestaltung ist der Schalldämpfer ein Endschalldämpfer, und eine Abgasaustrittsöffnung an einem wenigstens eine vollständig in einem der Gehäuseteile ausgebildete Gehäuseöffnung durchsetzenden Auslassrohr ist zur Abgabe von Abgas zur Umgebung vorgesehen.

Die vorliegende Erfindung wird nachfolgend mit Bezug auf die beiliegenden Figuren detailliert beschrieben. Es zeigt:
- Fig. 1: eine Seitenansicht eines Schalldämpfers in Blickrichtung I in Fig. 2;
- Fig. 2: eine Axialansicht des Schalldämpfers in der Fig. 1 in Blickrichtung II in Fig. 1;
- Fig. 3: eine Querschnittansicht des Schalldämpfers der Fig. 1, geschnitten längs einer Linie III-III in Fig. 1;
- Fig. 4: eine Draufsicht des Schalldämpfers der Fig. 1 in Blickrichtung IV bei weggelassener oberer Gehäuseschale.

Der in Fig. 1 dargestellte Schalldämpfer 10 kann einen Endschalldämpfer einer allgemein mit 12 bezeichneten Abgasanlage einer Brennkraftmaschine an einem Fahrzeug bereitstellen. Der Schalldämpfer 10 umfasst ein allgemein mit 14 bezeichnetes Schalldämpfergehäuse, welches im dargestellten Ausgestaltungsbeispiel mit zwei jeweils ein Gehäuseteil 16 bzw. 18 bereitstellenden Gehäuseschalen 20, 22 aufgebaut ist. Der Schalldämpfer 10 ist so aufgebaut, dass er auch bei Einbau in ein Fahrzeug die Gehäuseschale 20 eine obere, also in Höhenrichtung nach oben orientiert liegende Gehäuseschale ist, und die Gehäuseschale 22 eine untere, also in der Höhenrichtung nach unten bzw. dem Boden zugewandt orientierte Gehäuseschale ist.

Jede der beiden Gehäuseschalen 20, 22 ist vorzugsweise als Blechumformteil bereitgestellt und weist einen bezüglich eines Schalldämpferinnenraums 24 nach außen abgebogenen Verbindungsrand 26, 28 auf. Die beiden Verbindungsränder 26, 28 stellen einen Angrenzungsbereich 29 der Gehäuseschalen 20, 22 bereit, in welchem diese aneinander anliegen und beispielsweise durch Verschweißen miteinander verbunden sind. Alternativ oder zusätzlich könnten in diesen Randbereichen 26, 28 die beiden Gehäuseschalen 20, 22 durch einen durch Umbördeln gebildeten Formschluss miteinander verbunden sein.

Die beiden Gehäuseschalen 20, 22 stellen an dem Schalldämpfergehäuse 14 eine eine Gehäuselängsachse L umgebende Umfangswand 30 bereit, wobei jede der beiden Gehäuseschalen 20, 22 näherungsweise etwa die Hälfte der Umfangswand 30 bereitstellt. In den beiden axialen Endbereichen des Schalldämpfergehäuses 14 stellen die beiden Gehäuseschalen 20, 22 zusammen jeweils eine Stirnwandung 32, 34 bereit, wobei auch hier jede der beiden Gehäuseschalen 20, 22 näherungsweise etwa die Hälfte einer jeweiligen Stirnwandung bereitstellt.

An der in Fig. 1 rechts dargestellten Stirnwandung 34 ist eine Gehäuseöffnung 36 gebildet, welche von einem Einlassrohr 38 durchsetzt ist. Die Gehäuseöffnung 36 ist derart positioniert, dass sie im Wesentlichen jeweils hälftig in den beiden Gehäuseschalen 20, 22 liegt und somit die den Angrenzungsbereich 29 bildenden Verbindungsränder 26, 28 unterbricht. Im Bereich der Gehäuseöffnung 36 ist an jeder der Gehäuseschalen 20, 22 ein in Richtung vom Schalldämpferinnenraum 24 weg umgeformter und näherungsweise eine zylindrische Struktur der Gehäuseöffnung 36 bereitstellender Randbereich 39, 40 gebildet, mit welchen das Einlassrohr 38 beispielsweise durch Verschweißen fest und gasdicht verbunden ist. Dabei kann, wie dies die Fig. 1 andeutet, das Einlassrohr 38 im Bereich der Randbereiche 39, 40 geringfügig nach außen über das Schalldämpfergehäuse 14 hervorstehen oder kann mit den beiden Randbereichen 39, 40 bündig enden. In das Einlassrohr 38 kann ein Abgas aus dem Bereich einer Brennkraftmaschine zum Schalldämpfer 10 führendes Abgasrohr der Abgasanlage 12 eingesetzt und mit dem Einlassrohr 38 und ggf. auch den beiden Gehäuseschalen 20, 22 des Schalldämpfergehäuses 14 durch Verschweißen fest und gasdicht verbunden werden.

In dem dargestellten Ausgestaltungsbeispiel durchsetzt das Einlassrohr 38 eine im Schalldämpferinnenraum 24 angeordnete und zwischen den beiden Gehäuseschalen 20, 22 festgehaltene Zwischenwand 42 und erstreckt sich in eine im Schalldämpferinnenraum 24 gebildete Kammer 44. Im Bereich der Kammer 44 schließt an das Einlassrohr 38 ein Auslassrohr 46 an und ist mit dem Einlassrohr 38 beispielsweise durch Verschweißen oder/und durch eine Pressverbindung fest und gasdicht verbunden. Das Auslassrohr 46 durchsetzt eine nachfolgend detaillierter beschriebene Gehäuseöffnung 48 in der unteren Gehäuseschale 22 und erstreckt sich mit seinem die Gehäuseöffnung 48 durchsetzenden Längenbereich 50 geringfügig über die aus Gehäuseöffnung 48 aus dem Schalldämpfergehäuse 14 heraus.

Im Bereich einer von der Kammer 44 durch die Zwischenwand 42 getrennten weiteren Kammer 52 ist das Einlassrohr 38 über eine Mehrzahl von Öffnungen 54 zum Schalldämpferinnenraum 24, insbesondere zur Kammer 52, offen. Ferner zweigt in dem in der Kammer 52 sich erstreckenden Längenbereich des Einlassrohrs 38 von diesem ein Resonatorrohr 56 ab, welches eine zugeordnete Öffnung in der Zwischenwand 42 durchsetzt und somit zusammen mit der Kammer 44 einen Helmholtz-Resonator bereitstellt.

Es ist darauf hinzuweisen, dass der Verlauf des Einlassrohrs 38 und des Auslassrohrs 36 im Schalldämpferinnenraum 24 nur beispielhaft dargestellt ist. Es könnten im Schalldämpferinnenraum 24 mehr als die beiden dargestellten Kammern 44, 52 vorgesehen sein, die über ein oder mehrere ausschließlich im Schalldämpferinnenraum 24 sich erstreckende Rohre miteinander kommunizieren könnten. Für die Zwecke der vorliegenden Erfindung ist maßgebend, dass zumindest ein Einlassrohr 38 vorgesehen ist, über welches Abgas in den Schalldämpferinnenraum 24 eingeleitet wird, und zumindest ein Auslassrohr 46 vorgesehen ist, über welches Abgas das Schalldämpfergehäuse 14 verlässt. Das Einlassrohr 38 und das Auslassrohr 46 müssen dabei nicht zwingend unmittelbar einander anschließen, sondern könnten beispielsweise auch zu einer oder zu verschiedenen Kammern offen sein und auf diese Art und Weise in einer das Abgas durch das Schalldämpfergehäuse 14 führenden Verbindung miteinander stehen.

Die in Zuordnung zu dem Auslassrohr 46 vorgesehene Gehäuseöffnung 48 ist im Bereich der Umfangswandung 30 des Schalldämpfergehäuses 14 ausgebildet. Das Schalldämpfergehäuse 14 ist quer zu seiner Gehäuselängsachse L abgeflacht und stellt somit im Wesentlichen zwei in Fig. 2 oben bzw. unten dargestellte Breitseiten 58, 60 sowie zwei in Fig. 2 rechts und links dargestellte Schmalseiten 62, 64 bereit.

Die Gehäuseöffnung 48, durch welche das Auslassrohr 46 sich hindurch erstreckt, ist in der Breitseite 60 der unteren Gehäuseschale 20 vorgesehen. In demjenigen Bereichen, in welchen die Gehäuseöffnung 48 in der unteren Gehäuseschale 22 gebildet ist, ist die untere Gehäuseschale 22 im Wesentlichen ungekrümmt ausgebildet, weist also einen im Wesentlichen in einer Ebene E liegenden Bereich 66 auf, in welchem die vom Auslassrohr 46 durchsetzte Gehäuseöffnung 48 gebildet ist. In dem ungekrümmten, im Wesentlichen in der Ebene E liegenden Bereich 66 der unteren Gehäuseschale 22 ist die untere Gehäuseschale 22 in einem die Gehäuseöffnung 48 umgebenden Bereich in Richtung vom Schalldämpferinnenraum 24 weg verformt, um einen die Gehäuseöffnung 48 vorzugsweise im Wesentlichen vollständig umgebenden Randbereich 68 bereitzustellen. An der Innenseite dieses Randbereichs 68 liegt das Auslassrohr 46 an, so dass ein scharfkantiger Anlagekontakt vermieden ist. Durch eine beispielsweise entlang einer nach außen orientierten Stirnseite des Randbereichs 68 geführte Schweißnaht kann das Auslassrohr 46 mit der unteren Gehäuseschale 22 fest und gasdicht verbunden werden.

Da die Gehäuseöffnung 48 in den im Wesentlichen ungekrümmten und in der Ebene E liegenden Bereich 66 des an der unteren Gehäuseschale 22 vorgesehenen Abschnitts der Umfangswandung 30 ausgebildet ist, kann diese bei beispielsweise kreisrunder Querschnittskontur des Auslassrohrs 46 in seinem die Gehäuseöffnung 48 durchsetzenden Längenbereich 50 in vergleichsweise einfacher geometrischer Ausgestaltung, insbesondere mit elliptischer Umfangskontur bereitgestellt werden, da das Auslassrohr 46 derart orientiert ist, dass dessen durch die Gehäuseöffnung 48 sich hindurch erstreckender Längenbereich 50 mit seiner in diesem Längenbereich 50 vorhandenen Längsmittenachse A bezüglich einer Öffnungsmittenachse M der Gehäuseöffnung 48 angewinkelt orientiert ist. Dabei steht die Öffnungsmittenachse M zu der Ebene E, in welcher der die Gehäuseöffnung 48 aufweisende Bereich 66 der unteren Gehäuseschale 22 liegt, im Wesentlichen orthogonal.

Bei dem in den Fig. 1 bis 4 dargestellten Aufbau des Schalldämpfers 10 erstreckt das Auslassrohr 46, welches einstückig oder aus mehreren Rohrsegmenten aufgebaut sein kann, sich durch die Gehäuseöffnung 48 hindurch und über den Randbereich 68 hinaus. Dieser Längenbereich 50 des Auslassrohrs 46 ist einstückig ausgebildet und stellt eine Abgasaustrittsöffnung 70 des Auslassrohrs 46 bzw. des Schalldämpfers 10 bereit. Gleichwohl ist das Auslassrohr 46 mit seinem durch die Gehäuseöffnung 48 sich hindurch und außerhalb derselben sich erstreckenden Längenbereich 50 so gestaltet, dass es über die Gesamtaußenumfangskontur des Schalldämpfergehäuses 14 insbesondere nach unten hin im Wesentlichen nicht hervorsteht. Auch in Richtung der Gehäuselängsachse L steht das Auslassrohr 48 nicht über die Außenumfangskontur des Schalldämpfergehäuses 14 hervor, was in Fig. 4 deutlich zu erkennen ist. Somit wird eine sehr kompakte und wenig Bauraum im Bereich eines Unterbodens eines Fahrzeugs beanspruchende Bauweise des Schalldämpfers 10 erreicht, bei welcher gleichwohl das vergleichsweise große Volumen im Schalldämpferinnenraum 24 effizient zur Schalldämmung genutzt werden kann. Da die vom Auslassrohr 46 durchsetzte Gehäuseöffnung 48 vollständig in einem der Gehäuseteile 16, 18, insbesondere der unteren Gehäuseschale 22, ausgebildet ist, wird in demjenigen Bereich, in welchem das Auslassrohr 46 diese Gehäuseöffnung 48 durchsetzt und mit dem diese Gehäuseöffnung 48 bereitstellenden Gehäuseteil 18 durch Verschweißen verbunden wird, nur eine Verbindung zwischen zwei Bauteilen erreicht, welche in vergleichsweise einfacher Art und Weise mit hoher Präzision und somit wenig Ausschuss bei der Herstellung eines derartigen Schalldämpfers 10 erzeugt werden kann. Da das Auslassrohr 46 mit seinem die Gehäuseöffnung 48 durchsetzenden und auch die Abgasaustrittsöffnung 70 bereitstellenden Längenbereich 50 nur vergleichsweise kurz über das Schalldämpfergehäuse 14 nach außen hervorsteht, besteht nicht die Gefahr, dass durch in einem Fahrzeug vorhandene Schwingungen ein Endrohr-Zittern auftritt.

Abschließend ist darauf hinzuweisen, dass, ohne von den Prinzipien der vorliegenden Erfindung abzuweichen, der in den Figuren dargestellte Schalldämpfer in verschiedenen Bereichen anders ausgeführt sein könnte. So könnten beispielsweise zwei oder mehrere Auslassrohre in der in den Figuren im Zusammenhang mit dem Auslassrohr 46 dargestellten Art und Weise aus dem Schalldämpfergehäuse 14 heraus geführt sein. Ferner könnte beispielsweise auch die in Zuordnung zu dem Einlassrohr 38 vorgesehene Gehäuseöffnung 36 vollständig in einer der beiden Gehäuseschalen 20, 22, vorzugsweise im Bereich der Umfangswandung 30 vorgesehen sein.

## Patentansprüche

1. Schalldämpfer für eine Abgasanlage einer Brennkraftmaschine, umfassend ein einen Schalldämpferinnenraum (24) umgebendes Schalldämpfergehäuse (14) mit wenigstens zwei in einem Angrenzungsbereich (29) aneinander angrenzenden und miteinander verbundenen Gehäuseteilen (16, 18) und wenigstens ein das Schalldämpfergehäuse (14) im Bereich einer im Schalldämpfergehäuse (14) gebildeten Gehäuseöffnung (48) durchsetzendes Auslassrohr (46), wobei wenigstens eine von einem Auslassrohr (46) durchsetzte Gehäuseöffnung (48) vollständig in einem der Gehäuseteile (16, 18) ausgebildet ist, wobei das Schalldämpfergehäuse (14) zwei jeweils ein Gehäuseteil (16, 18) bereitstellende, in dem Angrenzungsbereich (29) miteinander durch Materialschluss oder/und Formschluss verbundene Gehäuseschalen (20, 22) umfasst, wobei wenigstens eine vollständig in einem der Gehäuseteile (16, 18) ausgebildete Gehäuseöffnung (48) in einer der Gehäuseschalen (20, 22) ausgebildet ist, wobei das Schalldämpfergehäuse (14) eine in Richtung einer Gehäuselängsachse (L) langgestreckte Umfangswandung (30) und an beiden axialen Endbereichen der Umfangswandung (30) eine Stirnwandung (32, 34) aufweist und wenigstens eine vollständig in einer der Gehäuseschalen (20, 22) ausgebildete Gehäuseöffnung (48) in der Umfangswandung (30) ausgebildet ist, **dadurch gekennzeichnet,**
- **dass** wenigstens eine vollständig in einer der Gehäuseschalen (20, 22) ausgebildete Gehäuseöffnung (48) in einem im Wesentlichen ungekrümmten, in einer Ebene (E) liegenden Bereich (66) der Umfangswandung (30) ausgebildet ist,
- **dass** bei wenigstens einem das Schalldämpfergehäuse (14) im Bereich einer vollständig in einer der Gehäuseschalen (20, 22) ausgebildeten Gehäuseöffnung (48) durchsetzenden Auslassrohr (46) eine Längsmittenachse (A) dieses Auslassrohrs (46) im Bereich seines die Gehäuseöffnung (48) durchsetzenden Längenbereichs (50) bezüglich einer zur Ebene (E) im Wesentlichen orthogonal stehenden Öffnungsmittenachse (M) angewinkelt ist,
- **dass** im Bereich wenigstens einer vollständig in einer der Gehäuseschalen (20, 22) ausgebildeten Gehäuseöffnung (48) die Gehäuseschale (20, 22) zum Bereitstellen eines diese Gehäuseöffnung (48) umgebenden Randbereichs (68) in Richtung von dem Schalldämpferinnenraum (24) weg umgeformt ist,
- **dass** ein wenigstens eine vollständig in einer der Gehäuseschalen (20, 22) ausgebildete Gehäuseöffnung (48) durchsetzendes Auslassrohr (46) mit dem Schalldämpfergehäuse (14) im Bereich des diese Gehäuseöffnung (48) umgebenden Randbereichs (68) durch Verschweißen verbunden ist.

2. Schalldämpfer nach Anspruch 1, **dadurch gekennzeichnet, dass** das Schalldämpfergehäuse (14) orthogonal zur Gehäuselängsachse (L) abgeflacht ist, und dass wenigstens eine vollständige in einer der Gehäuseschalen (20, 22) ausgebildete Gehäuseöffnung (48) in einem eine Breitseite (60) des Schalldämpfergehäuses (14) bereitstellenden Bereich der Umfangswandung (30) ausgebildet ist.

3. Schalldämpfer nach einem der vorangehenden Ansprüche, **dadurch gekennzeichnet, dass** wenigstens ein das Schalldämpfergehäuse (14) im Bereich einer vollständig in einer der Gehäuseschalen (20, 22) ausgebildeten Gehäuseöffnung (48) durchsetzendes Auslassrohr (46) in Richtung einer Gehäuselängsachse (L) nicht über das Schalldämpfergehäuse (14) hervorsteht.

4. Schalldämpfer nach einem der vorangehenden Ansprüche, **dadurch gekennzeichnet, dass** ein wenigstens eine vollständig in einer der Gehäuseschalen (20, 22) ausgebildete Gehäuseöffnung (48) durchsetzendes Auslassrohr (46) sich aus dem Schalldämpferinnenraum (24) über den diese Gehäuseöffnung (48) umgebenden Randbereich (68) hinaus erstreckt.

5. Schalldämpfer nach einem der vorangehenden Ansprüche, **dadurch gekennzeichnet, dass** ein wenigstens eine vollständig in einer der Gehäuseschalen (20, 22) ausgebildete Gehäuseöffnung (48) durchsetzendes Auslassrohr (46) im Wesentlichen bündig mit dem diese Gehäuseöffnung (48) umgebenden Randbereich (68) endet.

6. Schalldämpfer nach einem der vorangehenden Ansprüche, **dadurch gekennzeichnet, dass** ein wenigstens eine vollständig in einer der Gehäuseschalen (16, 18) ausgebildete Gehäuseöffnung (48) durchsetzendes Auslassrohr (46) mit seinem im Bereich der Gehäuseöffnung (48) und außerhalb des Schalldämpferinnenraums (24) sich erstreckenden Längenbereich (50) einstückig ausgebildet ist und eine Abgasaustrittsöffnung (70) zur Abgabe von Abgas zur Umgebung bereitstellt.

7. Abgasanlage für eine Brennkraftmaschine, umfassend einen Schalldämpfer (10) nach einem der vorangehenden Ansprüche.

8. Abgasanlage nach Anspruch 7, **dadurch gekennzeichnet, dass** der Schalldämpfer (10) ein Endschalldämpfer ist, und dass eine Abgasaustrittsöffnung (70) an einem wenigstens eine vollständig in einer der Gehäuseschalen (16, 18) ausgebildete Gehäuseöffnung (48) durchsetzenden Auslassrohr (46) zur Abgabe von Abgas zur Umgebung vorgesehen ist.

## Claims

1. A silencer for an exhaust gas system of an internal combustion engine, comprising a silencer housing (14) which surrounds a silencer interior (24) with at least two housing portions (16, 18) which are adjacent to each other in an abutment region (29) and which are connected to each other and at least one outlet pipe (46) which extends through the silencer housing (14) in the region of a housing opening (48) which is formed in the silencer housing (14), wherein at least one housing opening (48) through which an outlet pipe (46) extends is completely formed in one of the housing portions (16, 18), wherein the silencer housing (14) comprises two housing shells (20, 22) which each provide a housing portion (16, 18) and which are each connected to each other in the abutment region (29) by means of material engagement and/or positive-locking engagement, wherein at least one housing opening (48) which is completely formed in one of the housing portions (20, 22) is formed in one of the housing shells (20, 22), wherein the silencer housing (14) presents a circumferential wall (30) which is elongate in the direction of a longitudinal housing axis (L) and comprises at both axial end regions of the circumferential wall (30) an end wall (32, 34) and in that at least one housing opening (48) which is completely formed in one of the housing portions (16, 18) is formed in the circumferential wall (30),
**characterized in that**
- at least one housing opening (48) which is completely formed in one of the housing shells (20, 22) is formed in a substantially non-curved region (66) of the circumferential wall (30), laying in a plane (E),
- in at least one outlet pipe (46) passing through the silencer housing (14) in the region of a housing opening (48) formed completely in one of the housing shells (20, 22), a longitudinal centre axis (A) of this outlet pipe (46) is angled in the region of its longitudinal region (50) passing through the housing opening (48) with respect to an opening centre axis (M) which is essentially orthogonal to the plane (E),
- in the region of at least one housing opening (48) formed completely in one of the housing shells (20, 22), the housing shell (20, 22) is deformed in the direction away from the silencer interior (24) to provide an edge region (68) surrounding this housing opening (48),
- an outlet pipe (46) passing through at least one housing opening (48) formed completely in one of the housing shells (20, 22) is connected to the silencer housing (14) in the region of the edge region (68) surrounding this housing opening (48) by welding.

2. The silencer as claimed in claim 1, **characterized in that** the silencer housing (14) is flattened orthogonally to the longitudinal housing axis (L), and **in that** at least one housing opening (48) which is completely formed in one of the housing shells (20, 22) is formed in a region of the circumferential wall (30) providing a broad side (60) of the silencer housing (14).

3. The silencer as claimed in one of the preceding claims, **characterized in that** at least one outlet pipe (46) which extends through the silencer housing (14) in the region of a housing opening (48) which is completely formed in one of the housing shells (20, 22) does not protrude over the silencer housing (14) in the direction of a longitudinal housing axis (L).

4. The silencer as claimed in one of the preceding claims, **characterized in that** an outlet pipe (46) which extends through at least one housing opening (48) which is completely formed in one of the housing shells (20, 22) extends out of the silencer interior (24) beyond the edge region (68) surrounding this housing opening (48).

5. The silencer as claimed in one of the preceding claims, **characterized in that** an outlet pipe (46) which extends through at least one housing opening (48) which is completely formed in one of the housing shells (20, 22) terminates substantially flush with the edge region (68) surrounding this housing opening (48).

6. The silencer as claimed in one of the preceding claims, **characterized in that** an outlet pipe (46) which extends through at least one housing opening (48) which is completely formed in one of the housing shells (16, 18) is constructed integrally with its longitudinal region (50) extending in the region of the housing opening (48) and outside the silencer interior (24) and provides an exhaust gas outlet opening (70) for discharging exhaust gas to the environment.

7. An exhaust gas system for an internal combustion engine comprising a silencer (10) according to any one of the preceding claims.

8. The exhaust gas system according to claim 7, **characterized in that** the silencer (10) is an end silencer, and **in that** an exhaust gas outlet opening (70) is provided on an outlet pipe (46) which extends through at least one housing opening (48) which is completely formed in one of the housing shells (16, 18) for discharging exhaust gas to the environment.

## Revendications

1. Silencieux pour un système d'échappement d'un moteur à combustion interne, comprenant un boîtier de silencieux (14) entourant un espace intérieur de silencieux (24) avec au moins deux parties de boîtier (16, 18) adjacentes dans une zone adjacente (29) et connectées l'une à l'autre, et au moins un tube de sortie (46) traversant le boîtier de silencieux (14) dans la zone d'une ouverture de boîtier (48) formée dans le boîtier de silencieux (14), dans lequel au moins une ouverture de boîtier (48) traversée par un tube de sortie (46) est réalisée entièrement dans l'une des parties de boîtier (16, 18), dans lequel le boîtier de silencieux (14) comporte deux coques de boîtier (20, 22) fournissant chacune une partie de boîtier (16, 18), reliées entre elles par une liaison par le matériau ou par la forme, dans lequel au moins une ouverture de boîtier (48) réalisée entièrement dans l'une des parties de boîtier (16, 18) est réalisée dans l'une des coques de boîtier (20, 22), dans lequel le boîtier de silencieux (14) présente une paroi circonférentielle (30) allongée dans la direction d'un axe longitudinal de boîtier (L) et une paroi frontale (32, 34) aux deux zones d'extrémité axiales de la paroi circonférentielle (30), et dans lequel au moins une ouverture de boîtier (48) entièrement réalisée dans l'une des coques de boîtier (20, 22) est réalisée dans la paroi circonférentielle (30), **caractérisé en ce que**
- au moins une ouverture de boîtier (48) formée entièrement dans l'une des coques de boîtier (20, 22) est formée dans une zone (66) essentiellement non courbée, située dans un plan (E), de la paroi circonférentielle (30),
- dans au moins un tube de sortie (46) traversant le boîtier de silencieux (14) dans la zone d'une ouverture de boîtier (48) réalisée entièrement dans l'une des coques de boîtier (20, 22), un axe central longitudinal (A) de ce tube de sortie (46) est incliné, dans la zone de sa zone longitudinale (50) traversant l'ouverture de boîtier (48), par rapport à un axe central d'ouverture (M) sensiblement orthogonal au plan (E),
- dans la zone d'au moins une ouverture de boîtier (48) réalisée entièrement dans l'une des coques de boîtier (20, 22), la coque de boîtier (20, 22) est déformée s'éloignant de l'espace intérieur de silencieux (24) pour fournir une zone de bord (68) entourant cette ouverture de boîtier (48),
- **en ce qu'**un tube de sortie (46) traversant au moins une ouverture de boîtier (48) formée entièrement dans l'une des coques de boîtier (20, 22) est relié par soudage au boîtier de silencieux (14) dans la zone de la zone de bord (68) entourant cette ouverture de boîtier (48).

2. Silencieux selon la revendication 1, **caractérisé en ce que** le boîtier de silencieux (14) est aplati orthogonalement à l'axe longitudinal de boîtier (L), et **en ce qu'**au moins une ouverture de boîtier (48) complète formée dans l'une des coques de boîtier (20, 22) est formée dans une zone de la paroi circonférentielle (30) fournissant un côté large (60) du boîtier de silencieux (14).

3. Silencieux selon l'une des revendications précédentes, **caractérisé en ce qu'**au moins un tube de sortie (46) traversant le boîtier de silencieux (14) dans la zone d'une ouverture de boîtier (48) formée entièrement dans l'une des coques de boîtier (20, 22) ne fait pas saillie au-delà du boîtier de silencieux (14) dans la direction d'un axe longitudinal de boîtier (L).

4. Silencieux selon l'une des revendications précédentes, **caractérisé en ce qu'**un tube de sortie (46) qui traverse au moins une ouverture de boîtier (48) formée entièrement dans l'une des coques de boîtier (20, 22) s'étend hors de l'espace intérieur de silencieux (24) au-delà de la zone de bord (68) entourant cette ouverture de boîtier (48).

5. Silencieux selon l'une des revendications précédentes, **caractérisé en ce qu'**un tube de sortie (46) qui traverse au moins une ouverture de boîtier (48) formée entièrement dans l'une des coques de boîtier (20, 22) se termine sensiblement à fleur de la zone de bord (68) entourant cette ouverture de boîtier (48).

6. Silencieux selon l'une des revendications précédentes, **caractérisé en ce qu'**un tube de sortie (46) qui traverse au moins une ouverture de boîtier (48) réalisée entièrement dans l'une des coques de boîtier (16, 18) est réalisé d'une seule pièce avec sa zone de longueur (50) s'étendant dans la zone de l'ouverture de boîtier (48) et à l'extérieur de l'espace intérieur de silencieux (24) et met à disposition une ouverture de sortie de gaz d'échappement (70) pour l'émission de gaz d'échappement vers l'environnement.

7. Système d'échappement pour un moteur à combustion interne, comprenant un silencieux (10) selon l'une des revendications précédentes.

8. Système d'échappement selon la revendication 7, **caractérisé en ce que** le silencieux (10) est un silencieux d'extrémité, et **en ce qu'**une ouverture de sortie de gaz d'échappement (70) est prévue sur un tube de sortie (46) traversant au moins une ouverture de boîtier (48) formée entièrement dans l'une des coques de boîtier (16, 18), pour l'émission de gaz d'échappement vers l'environnement.
